# EUROPÄISCHE PATENTSCHRIFT

(11) **EP 0 029 911 B1**
(45) Veröffentlichungstag und Bekanntmachung des Hinweises auf die Patenterteilung: **18.05.1983**
(21) Anmeldenummer: 80106434.6
(22) Anmeldetag: 22.10.1980
(51) Int. Cl.: C10B 33/00

(54) **Bedienungswagen für waagerechte Verkokungsöfen**
Servicing trolley for horizontal coke ovens
Chariot de service pour fours à coke horizontaux

(30) Priorität: 28.11.1979 DE 2947859
(43) Veröffentlichungstag der Anmeldung: 10.06.1981
(73) Patentinhaber: Dr. C. Otto & Co. GmbH, D-4630 Bochum 1 (DE)
(72) Erfinder: Kwasnik, Hans-Jürgen, D-4690 Herne 2 (DE); Piduch, Hans-Günter, D-4630 Bochum 1 (DE)
(74) Vertreter: Finkener und Ernesti Patentanwälte

## Beschreibung

Die Erfindung betrifft einen auf der Koksseite einer Batterie waagerechter Verkokungsöfen verfahrbaren, mit Türabheber, Türreiniger, Rahmenreiniger und Kokskuchenführungsgitter sowie einer Haube zum Auffangen der beim Koksdrücken entwickelten Emissionen ausgestatteten Bedienungswagen, der als Portalkonstruktion ausgebildet und einerseits auf der Bedienungsbühne und andererseits ausserhalb und oberhalb der Bahn des Koksaufnahmewagens auf Schienen verfahrbar angeordnet ist und bei dem das Kokskuchenführungsgitter in Richtung der Achse der Ofenkammer einerseits bis an deren Öffnung und andererseits soweit nach aussen verschiebbar ist, dass ein Teil seines Gewichtes durch die äussere Fahrbahn des Wagens aufgenommen wird. Ein derartiger Bedienungswagen ist aus der GB-A-1 529 611 bekannt.

Es ist erwünscht, dass ein solcher Bedienungswagen in der gleichen Stellung vor der zu entleerenden Ofenkammer verharrt, während die verschiedenen Verrichtungen, nämlich das Abheben und Beiseitefahren der Tür, das Ausstossen des Kokskuchens in einen Koksaufnahmewagen, die Reinigung des Türrahmens und der Ofentür und deren Wiedereinsetzen in den Ofen vorgenommen werden. Man hat dieses Prinzip des sogenannten Einpunktwagens u.a. in der Weise verwirklicht, dass auf dem Wagen längs verfahrbar ein Gestell angeordnet ist, an dem hintereinander die zur Durchführung der einzelnen Verfahrensschritte dienenden Vorrichtungen, nämlich der Türabheber, das Kokskuchenführungsgitter und der Rahmenreiniger aufgehängt sind, und das Gestell nacheinander in die dem Einsatz der betreffenden Vorrichtungen entsprechende Stellung verfahren wird. Bei dem beträchtlichen Gewicht der einzelnen Vorrichtungen, zu denen auch das Kokskuchenführungsgitter gehört, ist das genaue Verfahren des Gestells auf dem dabei an der gleichen Stelle verbleibenden Wagen nicht einfach. Ausserdem ist das Gesamtgewicht des Wagens unter Berücksichtigung des zusätzlichen Gewichts des Gestells und seiner auf dem Bedienungswagen befindlichen Fahrbahn bei grösseren Ofenhöhen so gross, dass die Belastung der Bedienungsbühne das aus baulichen Gründen einzuhaltende Mass überschreitet. Man muss dabei noch berücksichtigen, dass beim Abheben der Ofentür eine zusätzliche Kraft für das Lösen des Türstopfens vom Kokskuchen aufzubringen ist.

Soll der Bedienungswagen auch mit einer über dem Koksaufnahmewagen für den glühenden Koks sich erstreckenden Haube ausgerüstet werden, so ergibt sich das weitere Problem, das Kokskuchenführungsgitter so zu gestalten, dass die beim Koksdrücken entstehenden Emissionen möglichst vollständig von der Haube und der an diese angeschlossene Absaugung erfasst werden.

Bei dem aus der GB-A-1 529 611 bekannten Bedienungswagen wird ein Rahmen benutzt, der einerseits auf einer Schiene auf der seitlichen Bedienungsbühne und andererseits auf einer Schiene läuft, die seitlich des Löschwagengleises angeordnet ist. Es handelt sich um einen starren Rahmen mit zwei Auflagern, der erhebliche Auflagekräfte auf der seitlichen Bedienungsbühne verursacht.

Die Aufgabe, die der Erfindung zugrundeliegt, besteht darin, bei einem als Portalkonstruktion ausgebildeten Bedienungswagen dafür Sorge zu tragen, dass einerseits die beim Koksdrücken entstehenden Emissionen durch die Haube möglichst vollständig erfasst werden und dass andererseits eine übermässige Gewichtsbeanspruchung der Bedienungsbühne oder dort auftretende Belastungen oder Momente in Querrichtung weitgehend vermieden werden.

Ausgehend von einem Bedienungswagen der eingangs beschriebenen Art besteht die Erfindung darin, dass der Wagen auf der Bedienungsbühne auf einem Schienenpaar verfahrbar ist und dass das Kokskuchenführungsgitter als Wanne mit beiderseits starren durchlaufenden Wänden ausgebildet und von einem es überdachenden und die Seitenwände abdeckenden Gehäuse umgeben ist, das nach der Haube zu offen ist, wobei die Abdichtung der Öffnung der Kammer mittels elastischer Leisten erfolgt, die sich an die metallische Verkleidung des Verkokungsofens in der Druckstellung anlegen.

Bei einer bevorzugten Ausführungsform der Erfindung ist vorgesehen, dass das von dem Gehäuse umgebene Kokskuchenführungsgitter durch eine Öffnung des parallel zur Fahrtrichtung des Bedienungswagens verlaufenden senkrechten Abschnittes der Wandung der Haube unter Bildung einer umlaufenden Dichtung geführt ist.

Der so ausgebildete Bedienungswagen besteht praktisch aus einem starren, auf zwei Auflagern ruhenden Rahmen, an dem ein Ausleger angebracht ist, der auf der äusseren Schienenbahn abgestützt wird, während der starre Rahmen auf einem Schienenpaar, d.h. auf zwei Auflagern, verfahrbar ist. Der Ausleger, dessen Befestigung durch eine feste Verbindung oder durch eine Aufhängung, d.h. eine gelenkige Verbindung, erfolgen kann, stellt einen sogenannten einhüftigen Rahmen dar, an dem alle Funktionsträger aufgehängt werden. Es gelingt auf diese Weise einerseits die Belastung der Bedienungsbühne zu reduzieren und ausserdem Momente oder Belastungen in Querrichtung, die sich infolge des erheblichen Gewichtes, das an dem Ausleger angreift, nicht vermeiden lassen, weitgehend abzufangen. Dadurch werden die hohen Radlasten auf der seitlichen Bedienungsbühne reduziert, die beim Verschieben des als Wanne ausgebildeten Kokskuchenführungsgitters auftreten.

Auf der Zeichnung ist ein Ausführungsbeispiel der Erfindung dargestellt; es zeigen:
Figur 1 eine Ansicht des Bedienungswagens in Richtung auf die Batterie gesehen,
Figur 2 einen senkrechten Schnitt entsprechend der Schnittlinie 11-11 von Fig. 1, wobei das Kokskuchenführungsgitter gegen den Ofenkopf gefahren ist,
Figur 3 einen waagerechten Schnitt entsprechend der Schnittlinie 111-111 von Fig. 1 in der gleichen Stellung des Kokskuchenführungsgitters, und
Figur 4 als Einzelheit aus Fig. 3 in grösserem Massstab einen waagerechten Schnitt durch eine Seitenwand des das Kokskuchenführungsgitter umgreifenden Gehäuses.

Mit 10 ist die Ofenbühne bezeichnet, mit 40 die Ofenkammer, aus derder Koks gedrückt wird, mit 33 der als Einpunktwagen ausgebildete Aufnahmewagen für den Koks mit schwenkbarem Boden 32, mit 39 die Koksrampe. Mit 36 sind Stützen bezeichnet, auf denen sich Schienen 37 und ein längs der Batterie verlaufender Rauchgassammelkanal 35 befinden.

Auf der Ofenbühne 10 befinden sich Schienen 14; mit Radsätzen 12 ist hier der Bedienungswagen 11 verfahrbar. Er ist als Portalkonstruktion ausgebildet mit den waagerechten Rahmenteilen 20 und den schrägen Rahmenteilen 21, die mit den Radsätzen 31 auf den Schienen 37 verfahren werden. Auf dem Bedienungswagen befinden sich der Rahmenreiniger 16, der Türabheber 17 und der Türreiniger 18. 15 ist die Fahrerkabine. In Fig. 3 ist die Stellung der vom Türabheber 17 erfassten Tür 19 in der Stellung vor dem Türreiniger 18 dargestellt.

Der Bedienungswagen trägt die Haube 22, deren Gestaltung insbesondere aus den Figuren 2 und 3 erkennbar ist. 42 ist der Dachteil der Haube, 43 die parallel zu den Trägern 21 verlaufende Aussenwand, deren unteres Ende 44 das Profil des Löschwagens 33 umgreift. Die Innenwand 45 der Haube läuft parallel zur Ofenbühne 10 und fasst mit dem einen Winkel bildenden unteren Ende, den Teilen 46 und 47, auf der Innenseite über das Profil des Löschwagens 33.

In der Innenwand 45 befindet sich eine Öffnung, durch die das Kokskuchenführungsgitter 24 hindurchtritt, das von einem Gehäuse 27 umkleidet ist und die unterhalb der Kammersohle geführte Wanne 41 trägt. Das Führungsgitter 24 ist mittels der Räder 25 verfahrbar und wird durch die Rollen 26 geführt. Das Gehäuse 27 trägt am vorderen Ende Leisten 38, mittels deren eine Dichtung des Innenraumes des Gehäuses hergestellt wird, indem sich die Leisten 38 gegen die Ankerständer 13 legen.

Der gasdichte Abschluss zwischen dem Gehäuse und der Haube wird in der in Fig. 4 dargestellten Art gesichert. Am äusseren Ende trägt das Gehäuse 27 ein Profil 28, welches sich gegen das Profil 29 legt, das an der Aussenwand 45 der Haube angebracht ist. Die Dichtung 30 wird durch Ineinanderfügen der Profile 28 und 29 gebildet. Das an den Innenraum der Haube 22 angeschlossene Rohr 34 leitet die aufgefangenen Rauchgase in die Rauchgassammelleitung 35.

In Fig. 2 ist das Kokskuchenführungsgitter 24 in der eingefahrenen Stellung, strichpunktiert in der ausgefahrenen Stellung gezeichnet.

## Patentansprüche

1. Auf der Koksseite einer Batterie waagerechter Verkokungsöfen verfahrbarer, mit Türabheber, Türreiniger, Rahmenreiniger und Kokskuchenführungsgitter sowie einer Haube zum Auffangen der beim Koksdrücken entwickelten Emissionen ausgestatteter Bedienungswagen, der als Portalkonstruktion ausgebildet und einerseits auf der Bedienungsbühne und andererseits ausserhalb und oberhalb der Bahn des Koksaufnahmewagens auf Schienen verfahrbar angeordnet ist und bei dem das Kokskuchenführungsgitter in Richtung der Achse der Ofenkammer einerseits bis an deren Öffnung und andererseits soweit nach aussen verschiebbar ist, dass ein Teil seines Gewichtes durch die äussere Fahrbahn des Wagens aufgenommen wird, dadurch gekennzeichnet, dass der Wagen (11) auf der Bedienungsbühne (10) auf einem Schienenpaar (14) verfahrbar ist und dass das Kokskuchenführungsgitter (24) als Wanne (41) mit beiderseits starren durchlaufenden Wänden ausgebildet und von einem es überdachenden und die Seitenwände abdeckenden Gehäuse (27) umgeben ist, das nach der Haube (22) zu offen ist, wobei die Abdichtung der Öffnung der Kammer (40) mittels elastischer Leisten (38) erfolgt, die sich an die metallische Verkleidung (13) des Verkokungsofens in der Druckstellung anlegen.

2. Bedienungswagen nach Anspruch 1, dadurch gekennzeichnet, dass das von dem Gehäuse (27) umgebene Kokskuchenführungsgitter (24) durch eine Öffnung des parallel zur Fahrtrichtung des Bedienungswagens (11) verlaufenden senkrechten Abschnittes (45) der Wandung der Haube (22) unter Bildung einer umlaufenden Dichtung (30) geführt ist.

## Revendications

1. Chariot de service qui, déplaçable côté coke d'une batterie de fours à coke horizontaux et équipé d'un arrache-porte, d'un appareil de nettoyage de porte, d'un appareil de nettoyage d'encadrement de porte et d'une grille de guidage de gâteau de coke ainsi que d'une hotte pour recueillir les émanations produites lors de la poussée du coke, est réalisé sous la forme d'une structure à portique et est monté de façon à pouvoir se déplacer d'une part sur la plate-forme de service et d'autre part à l'extérieur et au-dessus de la voie de roulement du coke-car sur des rails et dans lequel la grille de guidage du gâteau de coke peut coulisser dans la direction de l'axe de la chambre de four d'une part jusqu'à l'ouverture de celle-ci et d'autre part suffisamment loin vers l'extérieur pour qu'une partie de son poids soit supportée par la voie de roulement extérieure du chariot, caractérisé en ce que le chariot (11) est déplaçable sur la plate-forme de service (10) sur une paire de rails (14) et en ce que la grille de guidage de gâteau de coke (24) est réalisée sous la forme d'une cuvette (41) présentant des deux côtés des parois rigides continues et est entourée par une enveloppe (27) qui, s'étendant au-dessus de la grille à la manière d'un toit et recouvrant les parois latérales, est ouverte en direction de la hotte (22), l'étanchéification de l'ouverture de la chambre (40) se réalisant au moyen de barrettes élastiques (38) qui dans la position de poussée s'appliquent sur le revêtement métallique (13) du four à coke.

2. Chariot de service selon la revendication 1, caractérisé en ce que la grille de guidage de gâteau de coke (24) entourée par l'enveloppe (27) est guidée, de façon à former un joint d'étanchéité périphérique (30), à travers une ouverture de la partie verticale (45) de la paroi de la hotte (22) s'étendant parallèlement à la direction de roulement du chariot de service (11).

## Claims

1. A servicing trolley adapted to travel along the coke side of a battery of horizontal coke ovens and equipped with a door lifter, door cleaner, frame cleaner and a coke cake guide grid, and a hood for collecting the emissions evolved during the coke pushing operation, the said trolley being constructed as a portal structure and being arranged to travel on rails, on the one hand on the working platform and, on the other hand, outside and above the track of the hot- coke car, the coke cake guide grid being displaceable in the direction of the oven chamber axis, on the one hand, as far as the opening thereof and, on the other hand, outwardly to an extent that part of its weight is taken by the external track of the trolley, characterised in that the trolley (11) is movable on the working platform (10) on a pair of rails (14) and in that the coke cake guide grid (24) is constructed as a trough (41) having rigid continuous walls on both sides and is surrounded by a housing (27) which forms a roof thereover, covers the side walls, and is open towards the hood (22), the opening of the chamber (40) being sealed by elastic strips (38) which bear against the metallic panelling (13) of the coke oven in the pushing position.

2. A servicing trolley according to claim 1, characterised in that the coke cake guide grid (24) surrounded by the housing (27) is passed through an opening in that vertical portion (45) of the wall of the hood (22) which is parallel to the direction of travel of the servicing trolley (11), a continuous seal (30) being formed.
